# EUROPÄISCHE PATENTSCHRIFT

(11) **EP 2 054 595 B1**
(45) Veröffentlichungstag und Bekanntmachung des Hinweises auf die Patenterteilung: **25.02.2015**
(21) Anmeldenummer: 07802892.5
(22) Anmeldetag: 24.08.2007
(51) Int. Cl.: F02B 37/00, F04D 29/42

(54) **VERDICHTERGEHÄUSE**
COMPRESSOR HOUSING
BOÎTIER DE COMPRESSEUR

(30) Priorität: 24.08.2006 EP 06405356; 27.03.2007 EP 07104997
(43) Veröffentlichungstag der Anmeldung: 06.05.2009
(73) Patentinhaber: ABB Turbo Systems AG, 5400 Baden (CH)
(72) Erfinder: SCHÖNBÄCHLER, Fabian, CH-8037 Zürich (CH); SCHLEER, Matthias, CH-8046 Zürich (CH); CAMASTRAL, Marc, Andrea, CH-8442 Hettlingen (CH); STÄDELI, Markus, CH-8113 Boppelsen (CH); NEUENSCHWANDER, Peter, CH-8006 Zürich (CH)
(74) Vertreter: ABB Patent Attorneys
(86) Internationale Anmeldenummer: PCT/EP2007/058851
(87) Internationale Veröffentlichungsnummer: WO 2008/023070

(56) Entgegenhaltungen:
- EP-A- 1 473 463
- DE-A1- 4 213 047
- GB-A- 2 319 304
- US-A1- 2002 071 765
- US-A1- 2004 223 843

## Beschreibung

### Technisches Gebiet

Die Erfindung bezieht sich auf das Gebiet der Abgasturbolader für aufgeladene Brennkraftmaschinen. Sie betrifft einen Verdichter eines solchen Abgasturboladers.

### Stand der Technik

Abgasturbolader werden zur Leistungssteigerung von Brennkraftmaschinen, insbesondere Hubkolbenmotoren, eingesetzt. Dabei besitzt ein Abgasturbolader üblicherweise einen Radialverdichter und eine Radial- oder Axialturbine.

Als Kennlinien-Stabilisierungs-Massnahme wird dabei über der Radkontur des Verdichterrades etwa im ersten Viertel der Radlänge, parallel zum Ansaugkanal, ein Bypass in Form eines Ringspaltes innerhalb des Verdichtergehäuses vorgesehen, wobei dieser Bypass aus einer stromauf zum Verdichterrad liegenden radialen Eintrittsnut, einer stromab zur Eintrittskante des Verdichterrades liegenden radialen Konturnut und einem diese beiden Nuten verbindenden Stabilisatorraum gebildet ist.

Durch den parallel zum Ansaugkanal und damit zum eigentlichen Radeintritt liegenden Stabilisatorraum ergeben sich Bypassmassenströme, die im Bereich der Pumpgrenze, also im Bereich minimaler Volumenstromförderung und im Bereich der Schluckgrenze, also im Bereich maximaler Volumenstromförderung eine Verschiebung in Richtung kleinerer bzw. grösserer Volumenströme ermöglichen, verglichen mit bauartgleichen Maschinen ohne Bypass.

Bei herkömmlichen Verdichtern ist der Stabilisatorraum als ein länglicher, schmaler Kanal ausgebildet. Die dadurch insbesondere bei grossen Verdichtern benötigten zusätzlichen Gehäusewandteile führen zu sehr grossen komplexen Gussformen mit vielen Kernen.

Die Druckschrift DE 4 213 047 offenbart die Merkmale des Oberbegriffs des Anspruchs 1.

### Kurze Darstellung der Erfindung

Aufgabe der Erfindung ist, einen Verdichter durch eine neue konstruktive Ausgestaltung des Stabilisatorraums zu verbessern.

Erfindungsgemäss wird das innere Verdichtergehäuse, also der Teil innerhalb des äusseren Spiralgehäuses einteilig ausgebildet. Das den Strömungskanal vom axialen Einlauf im Bereich des axialen Ansaugkanals bis in den Diffusor stromabwärts des Verdichterrades begrenzende Gehäuseteil ist als ein Bauteil ausgebildet. Der von der axialen in die radiale Richtung umgelenkte Strömungskanal ist auf der diesem Gehäuseteil gegenüberliegenden Seite durch die Nabe des Verdichterrades sowie weiter stromab durch eine Diffusorrückwand begrenzt.

Im Innern des einteilig ausgebildeten Gehäuses ist der Stabilisatorraum angeordnet, welcher sich erfindungsgemäss über eine in axialer Richtung variable, grosse radiale Höhe ausdehnt. Dadurch ergibt sich eine optimale Verwirbelung der Rezirkulationsströmung durch den Stabilisatorraum. Der Stabilisatorraum ist über zwei Öffnungen zum Strömungskanal hin geöffnet. Stromauf zum Verdichterrad ist einer radiale Eintrittsöffnung angeordnet und stromab zur Eintrittskante des Verdichterrades und im Überdeckungsbereich zu dessen Einlauf eine radiale Konturnut. Der zwischen den umlaufenden Öffnungen angeordnete Ringsteg bildet einen Teil der Strömungsanalwand und ist über mehrere Halterippen mit dem inneren Verdichtergehäuse verbunden.

Optional können die Halterippen mit schwingungsreduzierenden Massnahmen versehen sein. Beispielsweise können die Halterippen bezüglich der radialen Richtung schräg angeordnet sein. Oder sie können profiliert und/ oder um die eigene Achse verdreht angeordnet sein. Mehrere Halterippen können gegenläufige schief angeordnet sein, um die Steifigkeit zu erhöhen und somit eine hohe Eigenfrequenz der Einlaufgeometrie zu erzielen.

Mit dieser Variante wird eine markante Kostensenkung für das fertige Bauteil erwartet. Weiterhin erlaubt diese Variante für verschiedene Verdichterstufen einen variablen Spiralquerschnitt umzusetzen.

Optional können auf der Gehäusewand, welche den Stabilisatorraum vom Strömungskanal trennt, thermische Isolationen aufgebracht sein. Dadurch kann der Wärmeeintrag auf die im Stabilisatorraum zirkulierende Luft verringert werden.

Optional können im Stabilisatorraum ohne zusätzliche konstruktive Massnahmen schalldämmende Mittel angeordnet sein.

### Kurze Beschreibung der Zeichnungen

Im folgenden ist anhand der Figuren die erfindungsgemässe Vorrichtung schematisch dargestellt und näher erläutert.

In allen Figuren sind gleichwirkende Elemente mit gleichen Bezugszeichen versehen:
- Fig. 1: zeigt ein Verdichtergehäuse mit einer integrierten Einsatzwand, und
- Fig. 2: zeigt die gegenläufige Schiefstellung der Halterippen gegen das Zentrum ohne Schiefstellung der Versteifungsrippen.

### Weg zur Ausführung der Erfindung

Fig. 1 zeigt einen Ausschnitt eines erfindungsgemäss ausgebildeten Radialverdichters, wie er etwa in Abgasturboladern eingesetzt wird. Das äussere Verdichtergehäuse 20 und das innere Verdichtergehäuse 10 sind im Bereich des Spiralgehäuses geteilt. Das äussere Verdichtergehäuse 20 wird rechts am nicht dargestellten Lagergehäuse, auf der Rückseite des Verdichterrades 40, befestigt. Das innere Verdichtergehäuse 10 umfasst einen Teil der Spirale sowie die den Strömungskanal stromauf der Spirale bildenden Gehäuseteile, die Einsatzwand 12 sowie stromauf des Verdichterrades 40 den Verdichtereinlauf.

Im Innern des einteilig ausgebildeten inneren Verdichtergehäuses 10 ist der Stabilisatorraum 60 angeordnet, welcher sich erfindungsgemäss über eine in axialer Richtung und in Umfangsrichtung unregelmässig verlaufende, grosse radiale Höhe ausdehnt. Der Stabilisatorraum 60 ist über zwei Öffnungen zum Strömungskanal hin geöffnet. Stromauf des Verdichterrades ist eine radiale Eintrittsnut 14 angeordnet, welche durch ein Gehäuseteil im Ansaugbereich, beispielsweise einem Gehäuseteil eines Schalldämpfers oder Ansaugstutzens, sowie den Verdichtereinlauf begrenzt ist. Stromab der Eintrittskante des Verdichterrades 40 und im Überdeckungsbereich zu dessen Einlauf ist eine radiale Konturnut 13 angeordnet. Der zwischen den umlaufenden Nuten angeordnete Ringsteg 11 bildet im Bereich des Verdichtereinlaufs die Strömungskanalwand und ist über mehrere Halterippen 16 mit dem inneren Verdichtergehäuse verbunden. Der Querschnitt des Stabilisatorraums 60 ist aufgrund der Spirale entlang dem Umfang nicht konstant. Die durchschnittliche radiale Höhe des Stabilisatorraums beträgt erfindungsgemäss jedoch mindestens rund zwei Drittel des axialen Abstandes von Eintrittsnut 14 und Konturnut 13. Die Gehäusewand des inneren Verdichtergehäuses 10, welche den Stabilisatorraum nach radial aussen begrenzt, verläuft in axialer Richtung mit ungleichmässigem radialen Abstand (radiale Höhe) von der Wellenachse. Insbesondere im Bereich zwischen der Eintrittsnut 14 und der Konturnut 13, verläuft die Gehäusewand dabei auf radialen Höhen, welche grösser sind als die radiale Höhe der Austrittskante des Verdichterrades 40, wie aus der Fig. 1 ersichtlich ist. Der Stabilisatorraum 60 erstreckt sich dabei in radialer Richtung zumindest teilweise über den inneren Minimalradius der Spirale hinaus. Dank der ungleichmässig verlaufenden und grossen radialen Höhe des Stabilisatorraums ergibt sich eine optimale Verwirbelung der Rezirkulationsströmung durch den Stabilisatorraum, was sich positiv auf den erzeugten Lärm auswirkt. Zudem sorgt der entlang dem Umfang nicht konstante Querschnittsverlauf für eine zusätzliche akustische Verbesserung.

Optional kann das innere Verdichtergehäuse 10 mit axial verlaufenden Versteifungsrippen 15 gezielt verstärkt werden. Dadurch kann allfälligen Belastungen entgegengewirkt werden, welche aufgrund der Aufteilung der Spiralgeometrie auf zwei Gehäuseteile im inneren Verdichtergehäuse entstehen können. Die Anzahl der Versteifungsrippen kann der zu erwartenden Belastung entsprechend gewählt werden. Die Versteifungsrippen können optional um die Lader-Achse verdreht ausgebildet sein. Die Versteifungsrippen können optional schräg zur radialen Richtung angeordnet sein. Die Kante der Versteifungsrippen kann optional rotationssymmetrisch ausgebildet sein. Die Versteifungsrippen können optional eine konische Form aufweisen.

Die Durchtrennung der Einsatzwandgeometrie im Verdichtereinlauf durch die Konturnut erfordert eine separate Befestigung des Ringstegs 11. Diese Befestigung wird durch radial nach aussen gerichtete Halterippen 16 realisiert.

Optional können schwingungsreduzierende Massnahmen verwirklicht sein. So können die Halterippen optional um ihre Achse verdreht ausgebildet sein. Die Halterippen können optional gegen die radiale Richtung schräg gestellt sein. Dabei können die Halterippen unterschiedliche Abweichungen zur radialen Richtung aufweisen. Insbesondere können die Halterippen auch gegenläufig schief gestellt angeordnet sein. Durch die in Fig. 2 dargestellte Schiefstellung der Halterippen 16 gegen die radiale Richtung, insbesondere durch eine ungleiche bzw. eine gegenläufige Schiefstellung kann das Schwingungsverhalten gezielt beeinflusst werden.

Die Halterippen können optional mit einem runden, konischen oder elliptischen Profil oder mit einem Strömungsprofil ausgestattet sein.

Die Ausgestaltung der Halterippen erlaubt den Einbau optionaler schalldämmender Massnahmen in den Stabilisatorraum mit geringen zusätzlichen konstruktiven Hilfsmassnahmen.

Die insgesamt sehr weiche Struktur des integrierten inneren Verdichtergehäuses hat eine positive Auswirkung auf das Verhalten im Berstfall des Verdichterrades. Die langen Gehäuseteile lassen sich gut deformieren und absorbieren einen grossen Teil der im Verdichterrad gespeicherten Energie.

Im Bereich stromabwärts des Verdichterrades sind an der integrierten Gehäusewand 10 optional Leitschaufelprofile 25 des Diffusors angeordnet. Die Profile werden beim Abguss des integrierten, inneren Verdichtergehäuses als Kranz vorgesehen und bei der Fertigbearbeitung auf die benötigten Masse gefräst. Auf diese Weise können hohe Lagerhaltungskosten, welche durch die Bewirtschaftung der Diffusoren als separate Teile anfallen eingespart werden, da nicht für jede mögliche Verdichterspezifikationen, also verschiedene Schaufelhöhen oder Profilen, ein nicht austauschbares Teil vorgehalten werden muss. Auch kann durch die Integration der Diffusorprofile 25 in das innere Verdichtergehäuse ein zusätzlicher Pressverband vermieden werden, welcher aufgrund strenger Form- und Lagetoleranzen für die Diffusorhöhe und die Dicke der Diffusorplatte bei der Fertigung mit hohen Produktionskosten verbunden sein kann. Nicht zuletzt lässt sich auch die Anzahl der Bauteile des Verdichters reduzieren.

### Bezugszeichenliste

- 10: Inneres Verdichtergehäuse mit integrierter Einsatzwand
- 11: Ringsteg als integrales Bestandteil von 10
- 12: Einsatzwand mit Kontur als integrales Bestandteil von 10
- 13: Konturnut
- 14: Eintrittsnut
- 15: Versteifungsrippe
- 16: Halterippe für den Ringsteg
- 20: Äusseres Verdichtergehäuse
- 25: Diffusorprofil
- 30: Axiales Sicherungselement
- 40: Verdichterrad
- 50: Strömungskanal, Spiralraum
- 60: Stabilisatorraum

## Patentansprüche

1. Verdichter, mit im Verdichtergehäuse liegendem, beschaufeltem Verdichterrad, welches eine axial angeströmte Eintrittskante und eine radial abgeströmte Austrittskante aufweist und welches mit seinem axialen Einlauf im Bereich eines axialen Ansaugkanals liegt, in dem stromauf zum Verdichterrad eine radiale Eintrittsnut (14), stromab zur Eintrittskante des Verdichterrades und im Überdeckungsbereich zu dessen Einlauf eine radiale Konturnut (13), und die beiden Nuten axial verbindend einen Stabilisatorraum (60) vorgesehen ist, welcher gegen den Ansaugkanal durch einen Ringsteg (11) abgegrenzt ist, wobei der Ringsteg (11) einen Teil der Kanalwand bildet und über mehrere Halterippen (16) mit dem inneren Verdichtergehäuse verbunden ist, **dadurch gekennzeichnet, dass**
der Stabilisatorraum (60) zwischen der Eintrittsnut (14) und der Konturnut (13) eine variable Mindesthöhe aufweist, wobei die den Stabilisatorraum nach radial aussen begrenzende Gehäusewand des inneren Verdichtergehäuses (10) auf einer radialen Höhe verläuft, welche grösser ist als die radiale Höhe der Austrittskante des Verdichterrades.

2. Verdichter nach Anspruch 1, wobei der Stabilisatorraum (60) zwischen der Eintrittsnut (14) und der Konturnut (13) eine durchschnittliche radiale Mindesthöhe von zwei Dritteln des axialen Abstandes zwischen der Eintrittsnut (14) und der Konturnut (13) aufweist.

3. Verdichter nach Anspruch 1 oder 2, wobei das den Stabilisatorraum (60) zum Strömungskanal abgrenzende Verdichtergehäuse (10) einteilig ausgebildet ist.

4. Verdichter nach einem der Ansprüche 1 bis 3, wobei das den Stabilisatorraum (60) zum Strömungskanal abgrenzende Verdichtergehäuse mit axial angeordneten Versteifungsrippen (15) ausgestattet ist.

5. Verdichter nach einem der Ansprüche 1 bis 4, wobei das den Stabilisatorraum (60) zum Strömungskanal abgrenzende Verdichtergehäuse zumindest teilweise mit einer thermischen Isolation versehen ist.

6. Verdichter nach einem der Ansprüche 1 bis 5, wobei zumindest ein Teil der Halterippen (16) von der radialen Richtung abweichend angeordnet ist.

7. Verdichter nach Anspruch 6, wobei die Halterippen (16) zumindest teilweise ungleich von der radialen Richtung abweichend angeordnet sind.

8. Verdichter nach einem der Ansprüche 1 bis 7, wobei das den Stabilisatorraum (60) zum Strömungskanal abgrenzende Verdichtergehäuse im Bereich des Strömungskanals stromabwärts des Verdichterrades integrierte Leitschaufeln (25) eines Diffusors umfasst.

9. Verdichter nach einem der Ansprüche 1 bis 8, wobei der Stabilisatorraums (60) entlang dem Unfang einen sich ändernden Querschnitt aufweist.

10. Verdichter nach einem der Ansprüche 1 bis 9, wobei im Bereich des Stabilisatorraums (60) schalldämmender Mittel vorgesehen sind.

## Claims

1. Compressor having a bladed compressor wheel which is situated in the compressor housing and which has an inlet edge, which flow enters axially, and an outlet edge, which flow exits radially, and which is situated with its axial flow entrance in the region of an axial intake duct in which a radial inlet groove (14) is provided upstream of the compressor wheel, a radial contour groove (13) is provided downstream of the inlet edge of the compressor wheel and in the region of overlap with the flow entrance thereof, and a stabilizer chamber (60) is provided so as to axially connect the two grooves, said stabilizer chamber being delimited with respect to the intake duct by an annular web (11), wherein the annular web (11) forms a part of the duct wall and is connected to the inner compressor housing by way of multiple holding ribs (16), **characterized in that**
the stabilizer chamber (60) has, between the inlet groove (14) and the contour groove (13), a variable minimum height, wherein that housing wall of the inner compressor housing (10) which delimits the stabilizer chamber radially to the outside extends at a radial height higher than the radial height of the outlet edge of the compressor wheel.

2. Compressor according to Claim 1, wherein the stabilizer chamber (60) has, between the inlet groove (14) and the contour groove (13), an average radial minimum height of two thirds of the axial distance between the inlet groove (14) and the contour groove (13).

3. Compressor according to Claim 1 or 2, wherein the compressor housing (10) that delimits the stabilizer chamber (60) with respect to the flow duct is formed in one piece.

4. Compressor according to one of Claims 1 to 3, wherein the compressor housing that delimits the stabilizer chamber (60) with respect to the flow duct is equipped with axially arranged stiffening ribs (15).

5. Compressor according to one of Claims 1 to 4, wherein the compressor housing that delimits the stabilizer chamber (60) with respect to the flow duct is at least partially provided with thermal insulation.

6. Compressor according to one of Claims 1 to 5, wherein at least some of the holding ribs (16) are arranged so as to deviate from the radial direction.

7. Compressor according to Claim 6, wherein the holding ribs (16) are at least partially arranged so as to deviate from the radial direction differently.

8. Compressor according to one of Claims 1 to 7, wherein the compressor housing that delimits the stabilizer chamber (60) with respect to the flow duct comprises guide blades (25), which are integrated in the region of the flow duct downstream of the compressor wheel, of a diffuser.

9. Compressor according to one of Claims 1 to 8, wherein the stabilizer chamber (60) has a cross section which varies along the circumference.

10. Compressor according to one of Claims 1 to 9, wherein sound-deadening means are provided in the region of the stabilizer chamber (60).

## Revendications

1. Compresseur, comprenant une roue de compresseur garnie d'aubes située dans le boîtier de compresseur, laquelle roue de compresseur comprend un bord d'entrée à arrivée axiale d'écoulement et un bord de sortie à sortie radiale d'écoulement, et dont l'entrée axiale se situe dans la région d'un canal d'aspiration axial dans lequel sont prévus, en amont de la roue de compresseur, une rainure d'entrée radiale (14) et, en aval du bord d'entrée de la roue de compresseur et dans la région de recouvrement par rapport à son entrée, une rainure de contour radiale (13) et un espace de stabilisation (60) reliant axialement les deux rainures, lequel espace de stabilisation est délimité vis-à-vis du canal d'aspiration par une nervure annulaire (11), la nervure annulaire (11) formant une partie de la paroi de canal et étant reliée, par le biais de plusieurs ailettes de retenue (16), au boîtier intérieur de compresseur, **caractérisé en ce que**
l'espace de stabilisation (60) présente, entre la rainure d'entrée (14) et la rainure de contour (13), une hauteur minimale variable, la paroi de boîtier, limitant l'espace de stabilisation radialement vers l'extérieur, du boîtier intérieur de compresseur (10) s'étendant à une hauteur radiale qui est supérieure à la hauteur radiale du bord de sortie de la roue de compresseur.

2. Compresseur selon la revendication 1, dans lequel l'espace de stabilisation (60) présente, entre la rainure d'entrée (14) et la rainure de contour (13), une hauteur minimale radiale moyenne de deux tiers de la distance axiale entre la rainure d'entrée (14) et la rainure de contour (13).

3. Compresseur selon la revendication 1 ou 2, dans lequel le boîtier de compresseur (10) délimitant l'espace de stabilisation (60) par rapport au canal d'écoulement est réalisé d'un seul tenant.

4. Compresseur selon l'une quelconque des revendications 1 à 3, dans lequel le boîtier de compresseur délimitant l'espace de stabilisation (60) par rapport au canal d'écoulement est doté d'ailettes de raidissement (15) disposées axialement.

5. Compresseur selon l'une quelconque des revendications 1 à 4, dans lequel le boîtier de compresseur délimitant l'espace de stabilisation (60) par rapport au canal d'écoulement est pourvu au moins partiellement d'une isolation thermique.

6. Compresseur selon l'une quelconque des revendications 1 à 5, dans lequel au moins une partie des ailettes de retenue (16) sont disposées de manière à différer de la direction radiale.

7. Compresseur selon la revendication 6, dans lequel les ailettes de retenue (16) sont disposées de manière à différer au moins partiellement de manière non uniforme de la direction radiale.

8. Compresseur selon l'une quelconque des revendications 1 à 7, dans lequel le boîtier de compresseur délimitant l'espace de stabilisation (60) par rapport au canal d'écoulement comporte, dans la région du canal d'écoulement, des aubes directrices (25) d'un diffuseur qui sont intégrées en aval de la roue de compresseur.

9. Compresseur selon l'une quelconque des revendications 1 à 8, dans lequel l'espace de stabilisation (60) présente le long de la périphérie une section transversale variable.

10. Compresseur selon l'une quelconque des revendications 1 à 9, dans lequel des moyens d'isolation acoustique sont prévus dans la région de l'espace de stabilisation (60).
